# EUROPÄISCHE PATENTSCHRIFT

(11) **EP 2 454 358 B1**
(45) Veröffentlichungstag und Bekanntmachung des Hinweises auf die Patenterteilung: **18.01.2017**
(21) Anmeldenummer: 10730763.9
(22) Anmeldetag: 02.07.2010
(51) Int. Cl.: C11D 3/50, C11D 3/22, C11D 17/00

(54) **FESTE, DUFT-VERMITTELNDE ZUSAMMENSETZUNG MIT GUTER KALTWASSERLÖSLICHKEIT**
SOLID, FRAGRANCE-TRANSMITTING COMPOSITION HAVING GOOD COLD-WATER SOLUBILITY
COMPOSITION SOLIDE PARFUMÉE À BONNE SOLUBILITÉ DANS L'EAU FROIDE

(30) Priorität: 16.07.2009 DE 102009027756
(43) Veröffentlichungstag der Anmeldung: 23.05.2012
(73) Patentinhaber: Henkel AG & Co. KGaA, 40589 Düsseldorf (DE)
(72) Erfinder: VÖLKEL, Theodor, 40699 Erkrath (DE); BOUTEN, Hans, 47608 Geldern (DE); SCHRÖTER, Dietmar, 40470 Düsseldorf (DE); SCHYMITZEK, Tatiana, 47799 Krefeld (DE)
(86) Internationale Anmeldenummer: PCT/EP2010/059464
(87) Internationale Veröffentlichungsnummer: WO 2011/006779

(56) Entgegenhaltungen:
- WO-A1-97/11151
- WO-A1-2005/005591
- WO-A1-2007/115872
- WO-A1-2010/112345
- DE-A1-102004 020 400

## Beschreibung

Die Erfindung betrifft eine feste, Duft-vermittelnde Zusammensetzung sowie deren Verwendung und Herstellung.

Durch wiederholtes Waschen werden Textilien oft hart und verlieren ihre Weichheit. Um Textilien ihre Weichheit/Flexibilität wiederzugeben, um ihnen einen angenehmen Duft zu verleihen und/oder um ihre antistatischen Eigenschaften zu verbessern, werden die Textilien nach dem eigentlichen Wasch- und Reinigungsprozess in einem anschließenden Spülprozess mit einem Weichspüler behandelt.

Die meisten, im Markt befindlichen Weichspüler sind wässrige Formulierungen, die als Hauptwirkungsbestandteil eine kationische Textil-weichmachende Verbindung, die eine oder zwei langkettige Alkylgruppen in einem Molekül aufweisen, enthalten. Weit verbreitete kationische Textil-weichmachende Verbindungen umfassen beispielsweise Methyl-N-(2-hydroxyethyl)-N,N-di(talgacyloxyethyl)ammoniumverbindungen oder N,N-Dimethyl-N,N-di(talgacyloxyethyl)ammonium-Verbindungen.

Ein Nachteil dieser herkömmlichen Weichspüler ist, dass sie oft unschöne Ablagerung in der Einspülkammer der Waschmaschine hinterlassen. Zusätzlich verhindern die herkömmlichen Weichspüler nicht die Ablagerung von Kalkrückständen während des Spülvorgangs auf der Wäsche.

In vielen Fällen, beispielsweise bei Handtüchern, ist die Verwendung eines Weichspülers unerwünscht oder gar ungeeignet. Viele Konsumenten verwenden bei Handtüchern keine Weichspüler, da die darin enthaltenen Esterquats die Saugfähigkeit und Wasseraufnahmekapazität der Handtücher verringern.

Trotzdem möchten die Konsumenten auch diesen Textilien über das Waschen und/oder Spülen einen angenehmen Duft vermitteln.

Aus der WO 2007/115872 A1 sind feste, Duft-vermittelnde und Textil-pflegende Zusammensetzungen mit einer kristallartigen Optik bekannt, die einen wasserlöslichen Träger, ein wasserlösliches Polymer, eine Textil-pflegende Verbindung und ein Parfüm umfassen.

Diese Duft-vermittelnden und Textil-pflegenden Zusammensetzungen werden im Hauptwaschgang zusammen mit Wasch- oder Reinigungsmitteln eingesetzt. Ästhetisch besonders ansprechende feste Duft-vermittelnde und Textil-pflegende Zusammensetzungen werden mit Polyalkylenglykolen, insbesondere Polyethylenglykol, als wasserlöslichem Polymer erhalten.

Viele Verbraucher wünschen sich jedoch eine feste, Duft-vermittelnde Zusammensetzung, die erst im letzten Spülgang einer Waschmaschine eingesetzt werden kann und über die Einspülkammer für Waschmittel oder Nachbehandlungsmittel dosiert wird. Die aus der WO 2007/115872 A1 bekannten festen, Duft-vermittelnden Zusammensetzungen sind zwar wasserlöslich, aber sie erfüllen nicht die Anforderung einer schnellen Auflösung in kaltem Wasser. Dies ist aber nötig, um eine problemlose Dosierung über die Einspülkammer für Waschmittel oder Nachbehandlungsmittel zu erzielen. Dies gilt umso mehr vor dem Hintergrund, dass moderne Waschmaschinen immer weniger Wasser für die Wasch- und Spülprozesse verwenden.

Die WO 2005/00591 A1 beschreibt Teilchen aus Parfüm und Tripolyphosphat als Träger, die mit Zucker und Kieselsäure umhüllt sind.

Die DE 102004020400 A1 offenbart parfümierte Feststoffe, enthaltend Parfüm und wasserlöslichen anorganischen Träger.

Die WO 97/11151 A1 beschreibt glasartige Teilchen, enthaltend Parfüm auf anorganischem Träger, die mit Zucker umhüllt sind.

Es ist deshalb eine Aufgabe der vorliegenden Erfindung, eine Duft-vermittelnde Zusammensetzung mit kristallartiger Optik bereitzustellen, die im letzten Spülgang einer Waschmaschine eingesetzt werden kann.

Diese Aufgabe wird gelöst durch eine feste, Duft-vermittelnde Zusammensetzung, umfassend einen partikulären, wasserlöslichen Träger, ein Parfüm, eine Textil-pflegende Verbindung, welche eine Textil-weichmachende Verbindung umfasst, und eine zumindest teilweise Umhüllung aus einem Saccharid, wobei das Saccharid ausgewählt aus der Gruppe der Monosaccharide, der Oligosaccharide und Mischungen daraus und wobei die Textil-pflegende Verbindung pulverförmig ist und zumindest teilweise in und/oder zumindest teilweise auf der Umhüllung vorhanden ist.

Durch die Verwendung von Monosacchariden und/oder Oligosacchariden als Umhüllungsmaterial wird eine schnell (kalt)wasserlösliche Umhüllung erhalten, die die Optik der festen, Duft-vermittelnden Zusammensetzung nicht negativ beeinträchtigt.

Weiterhin ist diese feste Zusammensetzung einfacher und besser zu handhaben als flüssige Zusammensetzungen, da keine Tropfen am Flaschenrand zurückbleiben, die bei der anschließenden Lagerung der Flasche zu Rändern auf dem Untergrund oder zu unschönen Ablagerungen im Bereich des Verschlusses führen. Dasselbe gilt für den Fall, dass bei der Dosierung etwas von der Zusammensetzung versehentlich verschüttet wird. Die verschüttete Zusammensetzung kann auch einfacher und sauberer entfernt werden.

Es ist bevorzugt, dass der wasserlösliche Träger ausgewählt ist aus der Gruppe bestehend aus anorganischen Alkalimetallsalzen, organischen Alkalimetallsalzen, anorganischen Erdalkalimetallsalzen, organischen Erdalkalimetallsalzen, organischen Säuren, Kohlenhydraten, Silikaten, Harnstoff und Mischungen daraus.

Diese Materialien sind nicht nur preiswert, sondern lösen sich sehr gut in Wasser. Außerdem sind diese Materialien geruchsneutral.

Es ist vorteilhaft, dass die Menge an dem wasserlöslichen Träger 50 bis 99 Gew.-%, bevorzugt 75 bis 95 Gew.-%, jeweils bezogen auf die gesamte feste, Duft-vermittelnde Zusammensetzung, beträgt.

Weiterhin ist es bevorzugt, dass die feste, Duft-vermittelnde Zusammensetzung weiterhin einen Inhaltsstoff ausgewählt aus der Gruppe der Farbstoffen, Füllstoffen, Perlglanzmitteln, hautpflegenden Verbindungen und Mischungen daraus aufweist.

Die Textil-pflegende Verbindung umfasst eine Textil-weichmachende Verbindung und kann zusätzlich aus Bleichmitteln, Bleichaktivatoren, Enzymen, Silikonölen, Antiredepositionsmittel, optischen Aufheller, Vergrauungsinhibitoren, Einlaufverhinderer, Knitterschutzmittel, Farbübertragungsinhibitoren, antimikrobiellen Wirkstoffen, Germiziden, Fungiziden, Antioxidantien, Antistatika, Bügelhilfsmitteln, Phobier- und Imprägniermitteln, Quell- und Schiebefestmitteln, UV-Absorber sowie Mischungen daraus ausgewählt sein.

Durch Zugabe Textil-pflegender Verbindungen kann beispielsweise die feste, Duft-vermittelnde Zusammensetzung auf einfache Weise, um weitere Funktionalitäten erweitert werden.

Die Textil-pflegende Verbindung umfasst eine Textil-weichmachende Verbindung. Dabei ist ganz besonders bevorzugt, dass die Textil-weichmachende Verbindung aus quaternären Ammoniumverbindungen, Polysiloxanen, Textil-weichmachenden Tonen, kationischen Polymeren und Mischungen daraus ausgewählt ist.

Die Verwendung von Polysiloxanen und/oder kationischen Polymeren als Textil-pflegende Verbindung in der Duft-vermittelnden Zusammensetzung ist vorteilhaft, da diese nicht nur einen weichmachenden Effekt zeigen, sondern auch den Parfümeindruck auf der Wäsche verstärken. Die Verwendung von weichmachenden Tonen als Textil-pflegende Verbindung in der Duft-vermittelnden Zusammensetzung ist vorteilhaft, da diese zusätzlich einen Wasser-enthärtenden Effekt aufweisen und so Kalkablagerungen auf der Wäsche verhindert werden. Um eine optimale Leistung zu erzielen, kann es bevorzugt sein, dass eine Duft-vermittelnde Zusammensetzung eine Kombination von wenigstens zwei Textil-pflegenden Verbindungen enthält. Die Auswahl der Textil-weichmachenden Verbindung richtet sich auch nach dem Anwendungszweck der Duft-vermittelnden Zusammensetzung. So kann es zweckmäßig sein, dass die feste, Duftvermittelnde Zusammensetzung frei von kationischen, Textil-weichmachenden Verbindungen ist.

Es ist insbesondere bevorzugt, dass das Saccharid Saccharose ist. Saccharose weist mit 2,4 g pro 1 g Wasser bei 20 °C eine hohe Löslichkeit auf.

In einer bevorzugten Ausführungsform enthält die Duft-vermittelnde Zusammensetzung 0,1 bis 20 Gew.-%, bevorzugt 1 bis 10 Gew.-% und insbesondere bevorzugt 2 bis 7 Gew.-% Parfüm.

Bei herkömmlichen flüssigen Weichspülerzusammensetzungen mit quaternären Ammoniumverbindungen tritt bei höheren Parfümkonzentration (> 0,4 Gew.-% Parfüm bei regulären Weichspülerzusammensetzungen und ≥ 1 Gew.-% bei konzentrierten Weichspülerzusammensetzungen) ein Problem mit der Stabilität der Zusammensetzung auf. Bei den erfindungsgemäßen Duft-vermittelnden Zusammensetzungen können problemlos größere Mengen (≥ 1 Gew.-%) an Parfüm eingearbeitet werden.

In der Duft-vermittelnden und Textil-pflegenden Zusammensetzung ist die Textil-pflegende Verbindung pulverförmig und zumindest teilweise in und/oder zumindest teilweise auf der Umhüllung vorhanden.

In dieser bevorzugten Ausführungsform kann es von Vorteil sein, wenn neben der Textil-pflegenden Verbindung ein Polysaccharid zumindest teilweise in und/oder zumindest teilweise auf der Umhüllung vorhanden ist.

In allen Ausführungsformen der Duft-vermittelnden Zusammensetzung ist es bevorzugt, dass der wasserlösliche Träger Partikelgrößen im Bereich von 0,6 bis 30 mm, insbesondere 0,8 bis 7 mm und besonders bevorzugt 1 bis 3 mm, aufweist.

Duft-vermittelnde Zusammensetzungen mit Partikelgrößen im Bereich von 0,8 bis 7 mm und besonders bevorzugt im Bereich 1 bis 3 mm lassen sich besonders gut und gezielt dosieren.

Um die anwendungstechnischen und/oder ästhetischen Eigenschaften der Duft-vermittelnden Zusammensetzung zu verbessern, kann diese zusätzliche Inhaltsstoffe enthalten, vorzugsweise ausgewählt aus der Gruppe bestehend aus Farbstoffen, Parfüm, Füllstoffen, Perlglanzmitteln, Haut-pflegenden Verbindungen und Mischungen daraus.

Die Erfindung betrifft auch die Verwendung einer erfindungsgemäßen festen, Duft-vermittelnden Zusammensetzung zum Konditionieren von textilen Flächengebilden.

Die Erfindung betrifft auch ein Verfahren zur Herstellung einer festen, Duft-vermittelnden Zusammensetzung, umfassend einen partikulären, wasserlöslichen Träger, ein Parfüm, eine Textil-pflegende Verbindung, welche eine Textil-weichmachende Verbindung umfasst, und eine zumindest teilweise Umhüllung aus einem Saccharid, wobei das Saccharid ausgewählt aus der Gruppe der Monosaccharide, der Oligosaccharide und Mischungen daraus, bei dem der wasserlösliche Träger mit dem Parfüm beaufschlagt wird, das Saccharid geschmolzen wird und derart auf den partikulären Träger gegeben wird, dass dieser zumindest teilweise umhüllt ist und bei dem die Textil-pflegende Verbindung pulverförmig ist und zumindest teilweise in der Umhüllung mit Saccharid vorliegt oder die Umhüllung nach dem Erstarren mit der Textil-pflegenden Verbindung beschichtet wird.

Im Folgenden soll die Erfindung unter anderem anhand von Beispielen eingehender beschrieben werden.

Die feste Duft-vermittelnde Zusammensetzung enthält als essentielle Bestandteile einen partikulären, wasserlöslichen Träger, ein wasserlösliches Saccharid und ein Parfüm.

Ein essentieller Bestandteil der Duft-vermittelnden Zusammensetzung ist der wasserlösliche Träger. Dieser umfasst bevorzugt anorganische Alkalimetallsalze wie beispielsweise Natriumchlorid, Kaliumchlorid, Natriumsulfat, Natriumcarbonat, Kaliumsulfat, Kaliumcarbonat, Natriumhydrogencarbonat, Kaliumhydrogencarbonat oder deren Mischungen, organische Alkalimetallsalze wie beispielsweise Natriumacetat, Kaliumacetat, Natriumcitrat, Natriumtartrat oder Kaliumnatriumtartrat, anorganische Erdalkalimetallsalze wie beispielsweise Calciumchlorid oder Magnesiumchlorid, organische Erdalkalimetallsalze wie beispielsweise wie Calciumlactat, Kohlenhydrate, organische Säuren wie beispielsweise Zitronensäure oder Weinsäure, Silikate wie beispielsweise Wasserglas, Natriumsilikat oder Kaliumsilikat, Harnstoff sowie Mischungen daraus. Der wasserlösliche Träger kann insbesondere ein Kohlenhydrat umfassen, welches beispielsweise ausgewählt ist aus der Gruppe bestehend aus Dextrose, Fructose, Galactose, Isoglucose, Glucose, Saccharose, Raffinose, Isomalt und Mischungen daraus. Das eingesetzte Kohlenhydrat kann beispielsweise Kandiszucker oder Hagelzucker sein.

Kohlenhydrate als Träger haben den Vorteil, dass sie die Korrosion von metallischen Bauteilen in automatischen Waschmaschinen nicht begünstigen. Citronensäure als Träger hat den Vorteil, dass die Duft-vermittelnde Zusammensetzung gleichzeitig einen Gerüststoff zur Senkung der Wasserhärte aufweist.

Der wasserlösliche Träger kann auch Mischungen aus den genannten Materialien enthalten.

Es ist bevorzugt, dass der wasserlösliche Träger partikulär ist und Partikelgrößen im Bereich von 0,6 bis 30 mm, insbesondere 0,8 bis 7 mm und besonders bevorzugt 1 bis 3 mm, aufweist.

Ein weiterer Bestandteil der Duft-vermittelnden Zusammensetzung ist das wasserlösliche Saccharid, welches den wasserlöslichen Träger zumindest teilweise umhüllt. Das Saccharid ist ausgewählt aus der Gruppe der Monosaccharide, der Oligosaccharide und deren Mischungen.

Monosaccharide sind lineare Polyhydroxyaldehyde (Aldosen) bzw. Polyhydroxyketone (Ketosen) und umfassen vorzugsweise Pentosen (C₅H₁₀O₅) und Hexosen (C₆H₁₂O₆). Geeignete Pentosen sind beispielsweise Xylose, Lyxose, Ribose und Arabinose. Geeignete Hexosen umfassen zum Beispiel Glucose, Galactose oder Mannose.

In Oligosacchariden sind 2 bis 10 Monosaccharid-Moleküle unter Wasseraustritt zu größeren Molekülen vereinigt und umfassen demnach Disaccharide, Trisaccharide, etc. Geeignete Oligosaccharide sind beispielsweise Saccharose, Lactose, Maltose. Besonders bevorzugt wird das Saccharid Saccharose eingesetzt.

Das wasserlösliche Saccharid kann auch eine Mischung aus den genannten Mono- und/oder Oligosacchariden enthalten.

Ein weiterer essentieller Bestandteil der Duft-vermittelnden Zusammensetzung ist das Parfüm. Als Parfümöle bzw. Duftstoffe können einzelne Riechstoffverbindungen, z.B. die synthetischen Produkte vom Typ der Ester, Ether, Aldehyde, Ketone, Alkohole und Kohlenwasserstoffe verwendet werden. Bevorzugt werden jedoch Mischungen verschiedener Riechstoffe verwendet, die gemeinsam eine ansprechende Duftnote erzeugen. Solche Parfümöle können auch natürliche Riechstoffgemische enthalten, wie sie aus pflanzlichen Quellen zugänglich sind.

Die Menge an Parfüm in der Duft-vermittelnden Zusammensetzung beträgt dabei vorzugsweise zwischen 0,1 und 20 Gew.-%, insbesondere bevorzugt zwischen 1 und 10 Gew.-% und ganz besonders bevorzugt zwischen 2 und 7 Gew.-%.

Die Duft-vermittelnde Zusammensetzung enthält eine Textil-pflegenden Verbindungen und kann optional weitere Inhaltsstoffe enthalten, die ausgewählt sind aus der Gruppe der Farbstoffen, Füllstoffen, Perlglanzmitteln, hautpflegenden Verbindungen und Mischungen daraus.

Unter einer Textil-pflegenden Verbindung wird in diesem Zusammenhang jede Verbindung verstanden, die damit behandelten textilen Flächengebilden einen Textil-weichmachenden Effekt vermittelt oder einen anderen vorteilhaften Effekt, wie beispielsweise Knitterfestigkeit bzw. die schädliche oder negative Effekte, die beim Reinigen und/oder Konditionieren und/oder Tragen auftreten können, wie beispielsweise Verblassen, Vergrauung, usw., reduziert.

Die Textil-pflegende Verbindung umfasst eine Textil-weichmachende Verbindung und kann beispielsweise zusätzlich Bleichmittel, Bleichaktivatoren, Enzyme, Silikonöle, Antiredepositionsmittel, optische Aufheller, Vergrauungsinhibitoren, Einlaufverhinderer, Knitterschutzmittel, Farbübertragungsinhibitoren, antimikrobiellen Wirkstoffe, Germizide, Fungizide, Antioxidantien, Antistatika, Bügelhilfsmittel, Phobier- und Imprägniermittel, Quell- und Schiebefestmitteln, UV-Absorber sowie Mischungen daraus umfassen.

Die Textil-pflegende Verbindung ist eine Textil-weichmachende Verbindung und ist beispielsweise eine quaternäre Ammoniumverbindung, ein Polysiloxan, ein Textil-weichmachender Ton, ein kationisches Polymer oder eine Mischung aus wenigstens zwei dieser Textil-pflegenden Verbindungen. Dementsprechend ist die Duft-vermittelnde Zusammensetzung vorzugsweise eine Textil-weichmachende Zusammensetzung.

Bevorzugt einsetzbare quaternäre Ammoniumverbindungen sind Esterquats. Geeignete Beispiele für Esterquats sind beispielsweise in den Formeln (I) und (II) gezeigt:

In Formel (I) steht R⁴ für einen aliphatischen Alk(en)ylrest mit 12 bis 22 Kohlenstoffatomen mit 0, 1, 2 oder 3 Doppelbindungen und/oder gegebenenfalls mit Substituenten; R⁵ steht für H, OH oder O(CO)R⁷, R⁶ steht unabhängig von R⁵ für H, OH oder O(CO)R⁸, wobei R⁷ und R⁸ unabhängig voneinander jeweils für einen aliphatischen Alk(en)ylrest mit 12 bis 22 Kohlenstoffatomen mit 0, 1, 2 oder 3 Doppelbindungen steht. m, n und p können jeweils unabhängig voneinander den Wert 1, 2 oder 3 haben. X- kann entweder ein Halogenid-, Methosulfat-, Methophosphat- oder Phosphation sowie Mischungen aus diesen Anionen sein. Bevorzugt sind Verbindungen, bei denen R⁵ die Gruppe O(CO)R⁷ darstellt. Besonders bevorzugt sind Verbindungen, bei denen R⁵ die Gruppe O(CO)R⁷ darstellt und R⁴ und R⁷ Alk(en)ylreste mit 16 bis 18 Kohlenstoffatomen sind. Insbesondere bevorzugt sind Verbindungen, bei denen R⁶ zudem für OH steht. In Formel (II) steht R¹², R¹³ und R¹⁴ unabhängig voneinander für eine C₁₋₄-Alkyl-, Alkenyl- oder Hydroxyalkylgruppe, R¹⁵ und R¹⁶ jeweils unabhängig ausgewählt eine C₈₋₂₈-Alkylgruppe, X⁻ ist ein Anion und r ist eine Zahl zwischen 0 und 5 ist. Beispiele für brauchbare Esterquats umfassen Methyl-N-(2-hydroxyethyl)-N,N-di(talgacyloxyethyl)ammonium-methosulfat, Bis-(palmitoyloxyethyl)-hydroxyethyl-methyl-ammonium-methosulfat, 1,2-Bis-[talgacyloxy]-3-trimethylammoniumpropanchlorid, Methyl-N,N-bis(stearoyloxyethyl)-N-(2-hydroxyethyl)ammoniummethosulfat oder N,N-Dimethyl-N,N-di(talgacyloxyethyl)ammoniummethosulfat.

Ein bevorzugt einsetzbares Polysiloxan weist zumindest folgende Struktureinheit auf mit
R¹= unabhängig voneinander C₁-C₃₀-Alkyl, vorzugsweise C₁-C₄-Alkyl, insbesondere Methyl oder Ethyl,
n = 1 bis 5000, vorzugsweise 10 bis 2500, insbesondere 100 bis 1500.

Es kann bevorzugt sein, dass das Polysiloxan zusätzlich auch folgende Struktureinheit aufweist: mit
R¹= C₁-C₃₀-Alkyl, vorzugsweise C₁-C₄-Alkyl, insbesondere Methyl oder Ethyl,
Y = ggf. substituiertes, lineares oder verzweigtes C₁-C₂₀-Alkylen, vorzugsweise -(CH₂)ₘ- mit m = 1 bis 16, vorzugsweise 1 bis 8, insbesondere 2 bis 4, im speziellen 3,
R², R³ = unabhängig voneinander H oder gegebenenfalls substituiertes, lineares oder verzweigtes C₁-C₃₀-Alkyl, vorzugsweise mit Aminogruppen substituiertes C₁-C₃₀-Alkyl, besonders bevorzugt -(CH₂)_{b}-NH₂ mit b = 1 bis 10, äußerst bevorzugt b = 2,
x = 1 bis 5000, vorzugsweise 10 bis 2500, insbesondere 100 bis 1500.

Weist das Polysiloxan nur die Struktureinheit a) mit R¹ = Methyl auf, handelt es sich um ein Polydimethylsiloxan. Polydimethylpolysiloxane sind als effiziente Textil-pflegende Verbindungen bekannt.

Geeignete Polydimethysiloxane umfassen DC-200 (ex Dow Corning), Baysilone® M 50, Baysilone® M 100, Baysilone® M 350, Baysilone® M 500, Baysilone® M 1000, Baysilone® M 1500, Baysilone® M 2000 oder Baysilone® M 5000 (alle ex GE Bayer Silicones).

Es kann allerdings auch bevorzugt sein, dass das Polysiloxan die Struktureinheiten a) und b) enthält. Ein besonders bevorzugtes Polysiloxan weist die folgende Struktur auf:

(CH₃)₃Si-[O-Si(CH₃)₂]ₙ-[O-Si(CH₃){(CH₂)₃-NH-(CH₂)₂-NH₂}]ₓ-OSi(CH₃)₃

wobei die Summe n + x eine Zahl zwischen 2 und 10.000 ist.

Geeignete Polysiloxane mit den Struktureinheiten a) und b) sind beispielsweise kommerziell unter den Markennamen DC2-8663, DC2-8035, DC2-8203, DC05-7022 oder DC2-8566 (alle ex Dow Corning) erhältlich. Erfindungsgemäß ebenfalls geeignet sind beispielsweise die im Handel erhältlichen Produkte Dow Corning^{®} 7224, Dow Corning^{®} 929 Cationic Emulsion oder Formasil 410 (GE Silicones).

Ein geeigneter Textil-weichmachender Ton ist beispielsweise ein Smectit-Ton. Bevorzugte Smectit-Tone sind Beidellit-Tone, Hectorit-Tone, Laponit-Tone, Montmorillonit-Tone, Nontronit-Tone, Saponit-Tone, Sauconit-Tone und Mischungen daraus. Montmorillonit-Tone sind die bevorzugten weichmachenden Tone. Bentonite enthalten hauptsächlich Montmorillonite und können als bevorzugte Quelle für den Textil-weichmachenden Ton dienen. Die Bentonite können als Pulver oder Kristalle eingesetzt werden.

Geeignete Bentonite werden beispielsweise unter den Bezeichnungen Laundrosil® von der Firma Süd-Chemie oder unter der Bezeichnung Detercal von der Firma Laviosa vertrieben.

Geeignete kationische Polymere umfassen insbesondere solche, die in "CTFA International Cosmetic Ingredient Dictionary", Fourth Edition, J. M. Nikitakis, et al, Editors, veröffentlicht durch die Cosmetic, Toiletry, and Fragrance Association, 1991 beschrieben sind und unter der Sammelbezeichnung "Polyquaternium" zusammengefasst sind. Im Folgenden sind einige geeignete Polyquaternium-Verbindungen genauer aufgeführt.
POLYQUATERNIUM-1 (CAS-Nummer: 68518-54-7) Definition: {(HOCH₂CH₂)₃N⁺-CH₂CH=CHCH₂-[N⁺(CH₃)₂-CH₂CH=CHCH₂]ₓ-N⁺(CH₂CH₂OH)₃}[Cl⁻]ₓ₊₂
POLYQUATERNIUM-2 (CAS-Nummer: 63451-27-4) Definition: [-N(CH₃)₂-CH₂CH₂CH₂-NH-C(O)-NH-CH₂CH₂CH₂-N(CH₃)₂-CH₂CH₂OCH₂CH₂-]²⁺(Cl⁻)₂ Beispielsweise erhältlich als Mirapol® A-15 (ex Rhodia)
POLYQUATERNIUM-3 Definition: Copolymer von Acrylamid und Trimethylammoniumethylmethacrylatmethosulfat
POLYQUATERNIUM-4 (CAS-Nummer: 92183-41-0) Definition: Copolymer von Hydroxyethylcellulose und Diallyldimethylammoniumchlorid Beispielsweise erhältlich als Celquat® H 100 oder Celquat® L200 (ex National Starch)
POLYQUATERNIUM-5 (CAS-Nummer: 26006-22-4) Definition: Copolymer von Acrylamid und β-Methacrylyloxyethyltrimethylammoniummethosulfat. Beispielsweise erhältlich als Nalco 7113 (ex Nalco) oder Reten® 210, Reten® 220, Reten® 230, Reten® 240, Reten® 1104, Reten® 1105 oder Reten® 1106 (alle ex Hercules)
POLYQUATERNIUM-6 (CAS-Nummer: 26062-79-3) Definition: Polymer von Dimethyldiallylammoniumchlorid
   Beispielsweise erhältlich als Merquat® 100 (ex Ondeo-Nalco)
POLYQUATERNIUM-7 (CAS-Nummer: 26590-05-6) Definition: Polymeres quaternäres Ammoniumsalz bestehend aus Acrylamid- und Dimethyldiallylammoniumchlorid-Monomeren.
   Beispielsweise erhältlich als Merquat® 550 oder Merquat® S (ex Ondeo-Nalco)
POLYQUATERNIUM-8 Definition: Polymeres quaternäres Ammoniumsalz von Methyl- und
   Stearyldimethylaminoethylmethacrylat, welches mit Dimethylsulfat quaternierte wurde
POLYQUATERNIUM-9 Definition: Polymeres quaternäres Ammoniumsalz von Polydimethylaminoethylmethacrylat, welches mit Methylbromid quaternierte wurde
POLYQUATERNIUM-10 (CAS-Nummern: 53568-66-4; 55353-19-0; 54351- 50-7; 81859-24-7; 68610-92-4; 81859-24-7)
   Definition: Polymeres quaternäres Ammoniumsalz von Hydroxyethylcellulose, die mit einem Trimethylammonium-substitutierten Epoxid umgesetzt wurde.
   Beispielsweise erhältlich als Celquat® SC-240 (ex National Starch), UCARE® Polymer JR-125, UCARE® Polymer JR-400, UCARE® Polymer JR-30M, UCARE® Polymer LR 400, UCARE® Polymer LR 30M, Ucare® Polymer SR-10 (alle ex Amerchol)
POLYQUATERNIUM-11 (CAS-Nummer: 53633-54-8) Definition: Quaternäres Ammoniumpolymer, welches durch Umsetzung von Diethylsulfat mit dem Copolymer von Vinylpyrrolidon und Dimethylaminoethylmethacrylat gebildet wird. Beispielsweise erhältlich als Luviquat®PQ 11 PN (ex BASF), Gafquat® 734, Gafquat® 755 oder Gafquat® 755N (ex GAF)
POLYQUATERNIUM-12 (CAS-Nummer: 68877-50-9) Definition: Quaternäres Ammoniumpolymersalz, welches durch Umsetzung des Ethylmethacrylat/Abietylmethacrylat/Diethylaminoethylmethacrylat-Copolymers mit Dimethylsulfat erhältlich ist
POLYQUATERNIUM-13 (CAS Nummer: 68877-47-4) Definition: Polymeres quaternäres Ammoniumsalz, welches durch Umsetzung des Ethylmethacrylat/Oleylmethacrylat/Diethylaminoethylmethacrylat-Copolymers mit Dimethylsulfat erhältlich ist.
POLYQUATERNIUM-14 (CAS-Nummer: 27103-90-8) Definition: Polymeres quaternäres Ammoniumsalz der Formel -{-CH₂-C-(CH₃)-[C(O)O-CH₂CH₂-N(CH₃)₃⁻]}ₓ⁺[CH₃SO₄]⁻ₓ
POLYQUATERNIUM-15 (CAS-Nummer: 35429-19-7) Definition: Copolymer von Acrylamid und β-Methacrylyloxyethyltrimethylammoniumchlorid
POLYQUATERNIUM-16 (CAS-Nummer: 95144-24-4) Definition: Polymeres quaternäres Ammoniumsalz, gebildet aus Methylvinylimidazoliumchlorid und Vinylpyrrolidon
   Beispielsweise erhältlich als Luviquat® FC 370, Luviquat® Style, Luviquat® FC 550 oder Luviquat® Excellence (alle ex BASF)
POLYQUATERNIUM-17 (CAS-Nummer: 90624-75-2) Definition: Polymeres quaternäres Ammoniumsalz, welches durch Umsetzung von Adipinsäure und Dimethylaminopropylamin mit Dichlorethylether erhältlich ist.
   Beispielsweise erhältlich als Mirapol® AD-1 (ex Rhodia)
POLYQUATERNIUM-18 Definition: Polymeres quaternäres Ammoniumsalz, welches durch Umsetzung von Azelainsäure und Dimethylaminopropylamin mit Dichlorethylether erhältlich ist.
   Beispielsweise erhältlich als Mirapol® AZ-1 (ex Rhodia)
POLYQUATERNIUM-19 Definition: Polymeres quaternäres Ammoniumsalz, welches durch Umsetzung von Polyvinylalkohol mit 2,3-Epoxypropylamin erhältlich ist.
POLYQUATERNIUM-20 Definition: Polymeres quaternäres Ammoniumsalz, welches durch Umsetzung von
   Polyvinyloctadecylether mit 2,3-Epoxypropylamin erhältlich ist.
POLYQUATERNIUM-21 (CAS-Nummer: 102523-94-4) Definition: Polysiloxan/Polydimethyldialkylammoniumacetat-Copolymer
   Beispielsweise erhältlich als Abil® B 9905 (ex Goldschmidt-Degussa)
POLYQUATERNIUM-22 (CAS-Nummer: 53694-17-0) Definition: Dimethyldiallylammoniumchlorid/Acrylsäure-Copolymer
   Beispielsweise erhältlich als Merquat® 280 (ex Ondeo-Nalco)
POLYQUATERNIUM-24 (CAS-Nummer: 107987-23-5) Definition: Polymeres quaternäres Ammoniumsalz aus der Umsetzung von Hydroxyethylcellulose mit einem mit Lauryldimethylammonium substituierten-Epoxid
   Beispielsweise erhältlich als Quatrisoft® Polymer LM 200 (ex Amerchol)
POLYQUATERNIUM-27 Definition: Blockcopolymer aus der Umsetzung von Polyquaternium-2 mit Polyquaternium-17.
POLYQUATERNIUM-28 (CAS-Nummer: 131954-48-8) Definition: Vinylpyrrolidon/Methacrylamidopropyltrimethylammoniumchlorid-Copolymer Beispielsweise erhältlich als Gafquat® HS-100 (ex GAF)
POLYQUATERNIUM-29 Definition: Chitosan, welches mit Propylenoxid umgesetzt und mit Epichlorhydrin quaternisiert wurde
POLYQUATERNIUM-30 Definition: Polymeres quaternäres Ammoniumsalz der Formel: -[CH₂C(CH₃)(C(O)OCH₃)]ₓ-[CH₂C(CH₃)(C(O)OCH₂CH₂N⁺(CH₃)₂CH₂COO⁻)]_{y}-
POLYQUATERNIUM-31 (CAS-Nummer. 136505-02-7)
POLYQUATERNIUM-32 (CAS-Nummer: 35429-19-7) Definition: Polymer von N,N,N-Trimethyl-2-[(2-methyl-1-oxo-2-propenyl)oxy]-ethanaminiumchlorid mit 2-Propenamid
POLYQUATERNIUM-37 (CAS-Nummer: 26161-33-1) Definition: Homopolymer von Methacryloyltrimethylchlorid
   Beispielsweise erhältlich als Synthalen® CR (ex 3V Sigma)
POLYQUATERNIUM-44 (CAS-Nummer: 150595-70-5) Definition: Quaternäres Ammoniumsalz des Copolymers von Vinylpyrrolidon und quaternisiertem Imidazolin
   Beispielsweise erhältlich als Luviquat® Ultracare (ex BASF)
POLYQUATERNIUM-68 (CAS-Nummer: 827346-45-2) Definition: Quaternisiertes Copolymer von Vinylpyrrolidon, Methacrylamid, Vinylimidazol und quaternisiertem Vinylimidazol
   Beispielsweise erhältlich als Luviquat® Supreme (ex BASF)

Neben dem bereits genannten Polyquaternium-10 stellen auch andere quaternisierte Cellulosen, quaternisierte Cellulosederivate, Amin-modifizierte Cellulosen oder Amin-modifizierte Cellulosederivate geeignete kationische Polymere dar.

Es kann bevorzugt sein, dass die Duft-vermittelnde Zusammensetzung eine Textil-weichmachende Verbindung und eine oder mehr weitere Textil-pflegende Verbindung(en) enthält.

Es kann auch bevorzugt sein, dass die Duft-vermittelnde Zusammensetzung frei von kationischen Textil-pflegenden Verbindungen ist. Insbesondere kann es bevorzugt sein, dass die Duftvermittelnde Zusammensetzung frei von quaternären Ammoniumverbindungen ist.

Die Menge an Textil-pflegender Verbindung in der Duft-vermittelnden Zusammensetzung beträgt, falls vorhanden, 0,1 bis 15 Gew.-% und bevorzugt zwischen 2 und 12 Gew.-%.

Die Textil-pflegende Verbindung ist pulverförmig und zumindest teilweise in und/oder zumindest teilweise auf der Umhüllung vorhanden.

Um den ästhetischen Eindruck der Duft-vermittelnden zu verbessern, können sie mit geeigneten Farbstoffen eingefärbt werden. Bevorzugte Farbstoffe, deren Auswahl dem Fachmann keinerlei Schwierigkeit bereitet, besitzen eine hohe Lagerstabilität und Unempfindlichkeit gegenüber den übrigen Inhaltsstoffen der Wasch- oder Reinigungsmittel und gegen Licht sowie keine ausgeprägte Substantivität gegenüber Textilfasern, um diese nicht anzufärben.

Weiterhin kann die Duft-vermittelnde Zusammensetzung einen Füllstoff, wie Silica, enthalten. Die Menge an Füllstoff kann zwischen 0,1 und 10 Gew.-% betragen und beträgt bevorzugt 1 bis 5 Gew.-%.

Die Duft-vermittelnde Zusammensetzung kann zur Erhöhung des Glanzes auch ein Perlglanzmittel enthalten. Beispiele für geeignete Perlglanzmittel sind Ethylenglykolmono- und -distearat (zum Beispiel Cutina® AGS von Cognis) sowie PEG-3-distearat.

Weiterhin kann die Duft-vermittelnde Zusammensetzung eine hautpflegende Verbindung umfassen.

Unter einer hautpflegenden Verbindung wird eine Verbindung oder eine Mischung aus Verbindungen verstanden, die bei Kontakt eines Textils mit dem Waschmittel auf das Textil aufziehen und bei Kontakt des Textils mit Haut der Haut einen Vorteil verleihen verglichen mit einem Textil, welches nicht mit dem erfindungsgemäßen Wasch- und Reinigungsmittel behandelt wurde. Dieser Vorteil kann beispielsweise den Transfer der hautpflegenden Verbindung vom Textil auf die Haut, einen geringeren Wassertransfer von der Haut auf das Textil oder eine geringere Reibung auf der Hautoberfläche durch das Textil umfassen.

Die hautpflegende Verbindung ist vorzugsweise hydrophob, kann flüssig oder fest sein und muss kompatibel mit den anderen Inhaltsstoffen der festen, Duft-vermittelnden Zusammensetzung sein. Die hautpflegende Verbindung kann beispielsweise
a) Wachse wie Carnauba, Spermaceti, Bienenwachs, Lanolin, Derivate davon sowie Mischungen daraus;
b) Pflanzenextrakte, zum Beispiel pflanzliche Öle wie Avokadoöl, Olivenöl, Palmöl, Palmenkernöl, Rapsöl, Leinöl, Sojaöl, Erdnussöl, Korianderöl, Ricinusöl, Mohnöl, Kakaoöl, Kokosnussöl, Kürbiskernöl, Weizenkeimöl, Sesamöl, Sonnenblumenöl, Mandelöl, Macadamianussöl, Aprikosenkernöl, Haselnussöl, Jojobaöl oder Canolaöl, Kamille, Aloe Vera sowie Mischungen daraus;
c) höhere Fettsäuren wie Laurinsäure, Myristinsäure, Palmitinsäure, Stearinsäure, Behensäure, Ölsäure, Linolsäure, Linolensäure, Isostearinsäure oder mehrfach ungesättigte Fettsäuren;
d) höhere Fettalkohole wie Laurylalkohol, Cetylalkohol, Stearylalkohol, Oleylalkohol, Behenylalkohol oder 2-Hexadecanol,
e) Ester wie Cetyloctanoat, Lauryllactat, Myristyllactat, Cetyllactat, Isopropylmyristat, Myristylmyristat, Isopropylpalmitat, Isopropyladipat, Butylstearat, Decyloleat, Cholesterolisostearat, Glycerolmonostearat, Glyceroldistearat, Glyceroltristearat, Alkyllactat, Alkylcitrat oder Alkyltartrat;
f) Kohlenwasserstoffe wie Paraffine, Mineralöle, Squalan oder Squalen;
g) Lipide;
h) Vitamine wie Vitamin A, C oder E oder Vitaminalkylester;
i) Phospholipide;
j) Sonnenschutzmittel wie Octylmethoxylcinnamat und Butylmethoxybenzoylmethan;
k) Silikonöle wie lineare oder cyclische Polydimethylsiloxane, Amino-, Alkyl-, Alkylaryl- oder Arylsubstituierte Silikonöle und
l) Mischungen daraus
umfassen.

Die Menge an hautpflegender Verbindung beträgt vorzugsweise zwischen 0,01 und 10 Gew.-%, vorzugsweise zwischen 0,1 und 5 Gew.-% und ganz besonders bevorzugt zwischen 0,3 und 3 Gew.-% bezogen auf die feste, Duft-vermittelnde Zusammensetzung. Es kann sein, dass die Haut-pflegende Verbindung zusätzlich auch einen Textil-pflegenden Effekt besitzt. Zur Herstellung einer festen, Duft-vermittelnde Zusammensetzung wird zunächst der wasserlösliche Träger mit dem Parfüm und weiteren Inhaltsstoffen, falls vorhanden, beaufschlagt. Das Saccharid wird geschmolzen und derart auf den partikulären Träger gegeben wird, dass dieser zumindest teilweise umhüllt ist. Vorzugsweise weist die feste, Duft-vermittelnde Zusammensetzung eine vollständige Umhüllung mit dem Saccharid auf.

Um den Härtegrad der Umhüllung mit Saccharid zu variieren, kann es vorteilhaft sein der Saccharid-Schmelze weitere Inhaltsstoffe, wie Wasser und/oder Bindemittel zuzusetzen. Als Bindemittel können anionische Tenside, einschließlich Seifen, nichtionische Tenside, kationische Tenside, Betaine, Harnstoff(derivate), Wasserglas, Polyethylenglykole, Glycerin, Stärken sowie Mischungen daraus. Die Menge an Wasser und/oder Bindemittel beträgt vorzugsweise maximal 20 Gew.-%, bezogen auf das gesamte Umhüllungsmaterial ("Saccharidglasur"). Somit kann die Umhüllung aus Saccharid, zusätzlich Wasser und/oder Bindemittel enthalten. Der Einsatz von Bindemitteln in der Umhüllung führt zu einer Homogenisierung und Stabilisierung der Saccharidglasuren. Unter dem Begriff "Saccharidglasur" wird im Rahmen dieser Anmeldung die Umhüllung aus Saccharid und gegebenenfalls Wasser und/oder Bindemittel verstanden, welche auf den mit Parfüm beaufschlagten Träger aufgebracht worden ist. Durch die Anwesenheit von Bindemittel in der Saccharidglasur wird diese auch unempfindlicher gegenüber mechanischer Belastung und/oder Temperatureinflüssen.

Die feste, Duft-vermittelnde Zusammensetzung weist eine pulverförmige Textil-pflegende Verbindung auf. Diese liegt zumindest teilweise in der Umhüllung mit Saccharid vor. Dazu wird in die auf den Träger aufgebrachte, aber noch nicht vollständige erstarrte geschmolzene Umhüllung mit Saccharid die pulverförmige Textil-pflegenden Verbindung zumindest teilweise eingearbeitet. Alternativ kann die Umhüllung nach dem Erstarren mit der pulverförmige Textil-pflegenden Verbindung beschichtet werden.

In einer ganz besonders bevorzugten Ausführungsform der Erfindung wird eine Mischung aus der pulverförmigen Textil-pflegenden Verbindung und einem Polysaccharid eingearbeitet bzw. wird die Umhüllung mit einer solchen Mischung beschichtet.

Feste, Duft-vermittelnde Zusammensetzungen, bei denen eine pulverförmige Textil-pflegende Verbindung oder eine Mischung aus einer pulverförmigen Textil-pflegenden Verbindung und einem Polysaccharid zumindest teilweise in und/oder zumindest teilweise auf der Umhüllung vorhanden ist, zeigen keine oder nur ganz geringe Tendenzen bei der Herstellung und/oder Lagerung zu verklumpen bzw. zu agglomerieren.

Zur Herstellung einer festen, Duft-vermittelnden Zusammensetzung wird zunächst der Träger in einem vorgeheizten Mischer vorgelegt. Anschließend wird der Träger während des Mischvorgangs mit Parfüm und gegebenenfalls weiteren Inhaltsstoffen beaufschlagt. Anschließend wird gleichmäßig eine Saccharid-haltige Schmelze auf den parfümierten Träger aufgebracht und erstarren gelassen. Enthält die feste, Duft-vermittelnde Zusammensetzung eine pulverförmige Textil-pflegende Verbindung oder eine Mischung aus einer pulverförmigen Textil-pflegenden Verbindung und einem Polysaccharid werden die umhüllten, parfümierten Trägerpartikel damit abgepudert, solange die Saccharid-haltige Schmelze noch nicht vollständig erstarrt ist.

Das Aufbringen des Parfüms, der weiteren Inhaltsstoffe und der Saccharid-haltigen Schmelze erfolgt vorzugsweise mittels Aufsprühens oder Aufdüsens, so dass diese vorzugsweise in flüssiger, gelöster und/oder dispergierter Form eingesetzt werden.

Die feste, Duft-vermittelnde Zusammensetzung eignet sich insbesondere zum Parfümieren oder Parfümieren und Konditionieren von textilen Flächengebilden und wird dazu Spülgang eines herkömmlichen Wasch- und Reinigungsprozesses mit den textilen Flächengebilden in Kontakt gebracht.

Die Duft-vermittelnde Zusammensetzung kann in ein Wasch- oder Reinigungsmittel eingebracht werden. Dazu wird ein festes Wasch- oder Reinigungsmittel mit 0,1 bis 20 Gew.-%, vorzugsweise 1 bis 10 Gew.-%, der erfindungsgemäßen Duft-vermittelnden Zusammensetzung gemischt. Allerdings wird die feste, Duft-vermittelnde Zusammensetzung vorzugsweise separat, im Spülgang eingesetzt.

### Ausführungsbeispiele

In Tabelle 1 sind erfindungsgemäße Duft-vermittelnde Zusammensetzungen **E2** und **E3** gezeigt (alle Mengen sind in Gew.-% Aktivstoff, bezogen auf die Zusammensetzung, angegeben).

**Tabelle 1:**

| | **V1** | **E2** | **E3** |
|---|---|---|---|
| NaCl-Kristalle (1 - 3 mm) | 79 | | -- |
| Saccharose-Kristalle (1 - 4 mm) | -- | 69 | -- |
| Citronensäure-Kristalle (1 - 3 mm) | -- | | 69 |
| Bentonit (Pulver) | -- | 10 | 10 |
| Parfüm | 1 | 1 | 1 |
| Saccharid-haltige Umhüllung | 20 | 20 | 20 |

In Tabelle 2 ist die Zusammensetzung der Saccharid-haltigen Umhüllung gezeigt (alle Mengen sind in Gew.-% Aktivstoff, bezogen auf die Zusammensetzung, angegeben).

**Tabelle 2:**

| | |
|---|---|
| | |
| Saccharose-Pulver | 84,99 |
| C₁₂-C₁₈ ROH (7 EO) | 5 |
| Farbstoff | 0,01 |
| Wasser | 10 |

Zur Herstellung der Duft-vermittelnden Zusammensetzung V1 wurden die NaCl-Kristalle in einem auf 40 bis 60 °C vorgeheizten Lödige-Mischer vorgelegt. Separat wurde eine Saccharid-haltige Schmelze hergestellt, indem die Saccharose in heißem Wasser gelöst und das nichtionische Tensid sowie der Farbstoff zugesetzt wurde. Anschließend wurde zunächst das Parfüm und danach die Saccharid-haltige Schmelze aufgesprüht. Nach dem Erkalten der Schmelze wurde eine feste, Duft-vermittelnde Zusammensetzung mit kristall-artiger Optik erhalten, welche sich im Spülgang einer Waschmaschine rückstandslos auflöst.

Zur Herstellung der Duft-vermittelnden Zusammensetzung E2 und E3 wurde zusätzlich nach dem Aufbringen der Saccharid-haltigen Schmelze und bevor diese vollständig erstarrt war mit BentonitPulver abgepudert. Auch in diesen Fällen wurden feste, Duft-vermittelnde Zusammensetzungen mit kristall-artiger Optik erhalten, welche sich im Spülgang einer Waschmaschine rückstandslos auflösen. Es wurden keinerlei Ablagerungen/Rückstände in der Einspülkammer der Waschmaschinen beobachtet.

## Patentansprüche

1. Feste, Duft-vermittelnde Zusammensetzung, umfassend einen partikulären, wasserlöslichen Träger, ein Parfüm, eine Textil-pflegende Verbindung, welche eine Textil-weichmachende Verbindung umfasst, und eine zumindest teilweise Umhüllung aus einem Saccharid, wobei das Saccharid ausgewählt ist aus der Gruppe der Monosaccharide, der Oligosaccharide und Mischungen daraus und wobei die Textil-pflegende Verbindung pulverförmig ist und zumindest teilweise in und/oder zumindest teilweise auf der Umhüllung vorhanden ist.

2. Feste, Duft-vermittelnde Zusammensetzung gemäß Anspruch 1, **dadurch gekennzeichnet, dass** der wasserlösliche Träger ausgewählt ist aus der Gruppe bestehend aus anorganischen Alkalimetallsalzen, organischen Alkalimetallsalzen, anorganischen Erdalkalimetallsalzen, organischen Erdalkalimetallsalzen, organischen Säuren, Kohlenhydraten, Silikaten, Harnstoff und Mischungen daraus.

3. Feste, Duft-vermittelnde Zusammensetzung gemäß Anspruch 1 oder Anspruch 2, **dadurch gekennzeichnet, dass** die Menge an dem wasserlöslichen Träger 50 bis 99 Gew.-%, bevorzugt 75 bis 95 Gew.-%, jeweils bezogen auf die gesamte feste, Duft-vermittelnde Zusammensetzung, beträgt.

4. Feste, Duft-vermittelnde Zusammensetzung gemäß einem der Ansprüche 1 bis 3, **dadurch gekennzeichnet, dass** die feste, Duft-vermittelnde Zusammensetzung weiterhin einen Inhaltsstoff ausgewählt aus der Gruppe der Textil-pflegenden Verbindungen, Farbstoffen, Füllstoffen, Perlglanzmitteln, hautpflegenden Verbindungen und Mischungen daraus aufweist.

5. Feste, Duft-vermittelnde Zusammensetzung gemäß einem der Ansprüche 1 bis 4, **dadurch gekennzeichnet, dass** die Textil-pflegende Verbindung aus Bleichmitteln, Bleichaktivatoren, Enzymen, Silikonölen, Antiredepositionsmittel, optischen Aufheller, Vergrauungsinhibitoren, Einlaufverhinderer, Knitterschutzmittel, Farbübertragungsinhibitoren, antimikrobiellen Wirkstoffen, Germiziden, Fungiziden, Antioxidantien, Antistatika, Bügelhilfsmitteln, Phobier- und Imprägniermitteln, Quell- und Schiebefestmitteln, UV-Absorber sowie Mischungen daraus ausgewählt ist.

6. Feste, Duft-vermittelnde Zusammensetzung gemäß Anspruch 1, **dadurch gekennzeichnet, dass** die Textil-weichmachende Verbindung aus quaternären Ammoniumverbindungen, Polysiloxanen, Textil-weichmachenden Tonen, kationischen Polymeren und Mischungen daraus ausgewählt ist.

7. Feste, Duft-vermittelnde Zusammensetzung gemäß einem der Ansprüche 1 bis 6, **dadurch gekennzeichnet, dass** das Saccharid Saccharose ist.

8. Feste, Duft-vermittelnde Zusammensetzung gemäß einem der Ansprüche 1 bis 7, **dadurch gekennzeichnet, dass** die Menge an Parfüm 0,1 bis 20 Gew.-%, bevorzugt 1 bis 10 Gew.-% und insbesondere bevorzugt 2 bis 7 Gew.-% beträgt.

9. Feste, Duft-vermittelnde Zusammensetzung gemäß Anspruch 1, **dadurch gekennzeichnet, dass** neben der Textil-pflegenden Verbindung ein Polysaccharid zumindest teilweise in und/oder zumindest teilweise auf der Umhüllung vorhanden ist.

10. Feste, Duft-vermittelnde Zusammensetzung gemäß einem der Ansprüche 1 bis 9, **dadurch gekennzeichnet, dass** der wasserlösliche Träger Partikelgrößen im Bereich von 0,6 bis 30 mm, insbesondere 0,8 bis 7 mm und besonders bevorzugt 1 bis 3 mm, aufweist.

11. Verwendung der festen Zusammensetzung gemäß einem der Ansprüche 1 bis 10 zum Konditionieren von textilen Flächengebilden.

12. Verfahren zur Herstellung einer festen, Duft-vermittelnden Zusammensetzung, umfassend einen partikulären, wasserlöslichen Träger, ein Parfüm, eine Textil-pflegende Verbindung, welche eine Textil-weichmachende Verbindung umfasst, und eine zumindest teilweise Umhüllung aus einem Saccharid, wobei das Saccharid ausgewählt aus der Gruppe der Monosaccharide, der Oligosaccharide und Mischungen daraus, bei dem der wasserlösliche Träger mit dem Parfüm beaufschlagt wird, das Saccharid geschmolzen wird und derart auf den partikulären Träger gegeben wird, dass dieser zumindest teilweise umhüllt ist und bei dem die Textil-pflegende Verbindung pulverförmig ist und zumindest teilweise in der Umhüllung mit Saccharid vorliegt oder die Umhüllung nach dem Erstarren mit der Textil-pflegenden Verbindung beschichtet wird.

## Claims

1. Solid, fragrance-transmitting composition, comprising a particulate, water-soluble carrier, a perfume, a fabric-care compound that comprises a fabric-softening compound, and an at least partial coating of a saccharide, wherein the saccharide is selected from the group of the monosaccharides, the oligosaccharides and mixtures thereof and wherein the fabric-care compound is in powder form and is present at least partially in and/or at least partially on the coating.

2. Solid, fragrance-transmitting composition according to claim 1, **characterised in that** the water-soluble carrier is selected from the group consisting of inorganic alkali metal salts, organic alkali metal salts, inorganic alkaline earth metal salts, organic alkaline earth metal salts, organic acids, carbohydrates, silicates, urea and mixtures thereof.

3. Solid, fragrance-transmitting composition according to claim 1 or claim 2, **characterised in that** the amount of the water-soluble carrier is 50 to 99 wt %, preferably 75 to 95 wt %, each based on the total solid, fragrance-transmitting composition.

4. Solid, fragrance-transmitting composition according to one of claims 1 to 3, **characterised in that** the solid, fragrance-transmitting composition additionally possesses an ingredient selected from the group of the fabric-care compounds, colorants, fillers, pearlisers, skin-care compounds and mixtures thereof.

5. Solid, fragrance-transmitting composition according to one of claims 1 to 4, **characterised in that** the fabric-care compound is selected from bleaching agents, bleach activators, enzymes, silicone oils, antiredeposition agents, optical brighteners, greying inhibitors, shrink inhibitors, anti-creasing agents, colour transfer inhibitors, antimicrobials, germicides, fungicides, antioxidants, antistats, ironing auxiliaries, water proofing and impregnation agents, swelling and anti-slip agents, UV absorbers and mixtures thereof.

6. Solid, fragrance-transmitting composition according to claim 1, **characterised in that** the fabric-softening compound is selected from quaternary ammonium compounds, polysiloxanes, fabric-softening clays, cationic polymers and mixtures thereof.

7. Solid, fragrance-transmitting composition according to one of claims 1 to 6, **characterised in that** the saccharide is saccharose.

8. Solid, fragrance-transmitting composition according to one of claims 1 to 7, **characterised in that** the amount of perfume is 0.1 to 20 wt %, preferably 1 to 10 wt % and particularly preferably 2 to 7 wt %.

9. Solid, fragrance-transmitting composition according to claim 1, **characterised in that**, in addition to the fabric-care compound, a polysaccharide is present at least partially in and/or at least partially on the coating.

10. Solid, fragrance-transmitting composition according to one of claims 1 to 9, **characterised in that** the particle size of the water-soluble carrier is in the range 0.6 to 30 mm, particularly 0.8 to 7 mm and particularly preferably 1 to 3 mm.

11. Use of the solid composition according to one of claims 1 to 10 for conditioning textile fabrics.

12. Process for manufacturing a solid, fragrance-transmitting composition, comprising a particulate, water-soluble carrier, a perfume, a fabric-care compound that comprises a fabric-softening compound, and an at least partial coating of a saccharide, **characterised in that** the saccharide is selected from the group of the monosaccharides, the oligosaccharides and mixtures thereof, in which process the water-soluble carrier is treated with the perfume, the saccharide is melted and is deposited in such a way onto the particulate carrier such that said carrier is at least partially coated and in which process the fabric-care compound is in powder form and is present at least partially in the coating with saccharide or the coating after solidifying is coated with the fabric-care compound.

## Revendications

1. Composition odorante solide, comprenant un véhicule particulaire hydrosoluble, un parfum, un composé de soin des textiles, lequel comprend un composé adoucissant les textiles, et une enveloppe au moins partielle à base d'un saccharide, dans laquelle le saccharide est sélectionné dans le groupe constitué des monosaccharides, des oligosaccharides et de mélanges de ceux-ci et dans laquelle le composé de soin des textiles est pulvérulent et est présent au moins en partie dans et/ou au moins en partie sur l'enveloppe.

2. Composition odorante solide selon la revendication 1, **caractérisée en ce que** le véhicule hydrosoluble est sélectionné dans le groupe constitué de sels inorganiques de métal alcalin, de sels organiques de métal alcalin, de sels inorganiques de métal alcalino-terreux, de sels organiques de métal alcalino-terreux, d'acides organiques, de glucides, de silicates, de l'urée et de mélanges de ceux-ci.

3. Composition odorante solide selon la revendication 1 ou la revendication 2, **caractérisée en ce que** la quantité de véhicule hydrosoluble atteint une valeur de 50 à 99 % en poids, de préférence de 75 à 95 % en poids, rapporté respectivement à la composition odorante solide totale.

4. Composition odorante solide selon l'une des revendications 1 à 3, **caractérisée en ce que** la composition odorante solide comprend en outre un ingrédient sélectionné dans le groupe des composés de soin des textiles, des colorants, des charges, des agents nacrants, des composés de soin de la peau et de mélanges de ceux-ci.

5. Composition odorante solide selon l'une des revendications 1 à 4, **caractérisée en ce que** le composé de soin des textiles est sélectionné parmi des agents de blanchiment, des activateurs de blanchiment, des enzymes, des huiles siliconées, des agents d'antiredéposition, des azurants optiques, des inhibiteurs de grisaillement, des agents anti-rétrécissement, des agents d'infroissabilité, des inhibiteurs de transfert de couleur, des agents actifs antimicrobiens, des germicides, des fongicides, des antioxydants, des agents antistatiques, des auxiliaires de repassage, des agents hydrofuges et d'imprégnation, des agents antigonflement et antiglissants, des absorbeurs d'UV ainsi que des mélanges de ceux-ci.

6. Composition odorante solide selon la revendication 1, **caractérisée en ce que** le composé adoucissant des textiles est sélectionné parmi des composés d'ammonium quaternaire, des polysiloxanes, des argiles adoucissant les textiles, des polymères cationiques et des mélanges de ceux-ci.

7. Composition odorante solide selon l'une des revendications 1 à 6, **caractérisée en ce que** le saccharide est le saccharose.

8. Composition odorante solide selon l'une des revendications 1 à 7, **caractérisée en ce que** la quantité de parfum atteint une valeur de 0,1 à 20 % en poids, de préférence de 1 à 10 % en poids et de manière particulièrement préférée de 2 à 7 % en poids.

9. Composition odorante solide selon la revendication 1, **caractérisée en ce qu'**en plus du composé de soin des textiles est présent un polysaccharide au moins en partie dans et/ou au moins en partie sur l'enveloppe.

10. Composition odorante solide selon l'une des revendications 1 à 9, **caractérisée en ce que** le véhicule hydrosoluble présente des tailles de particule comprises dans la gamme allant de 0,6 à 30 mm, en particulier de 0,8 à 7 mm et de manière particulièrement préférée de 1 à 3 mm.

11. Utilisation de la composition solide selon l'une des revendications 1 à 10 pour le conditionnement de tissus textiles.

12. Procédé pour la réalisation d'une composition odorante solide, comprenant un véhicule particulaire hydrosoluble, un parfum, un composé de soin des textiles, lequel comprend un composé adoucissant les textiles, et une enveloppe au moins partielle à base d'un saccharide, dans lequel le saccharide est sélectionné dans le groupe des monosaccharides, des oligosaccharides et de mélanges de ceux-ci, dans lequel le véhicule hydrosoluble est exposé au parfum, le saccharide est fondu et est fourni sur le véhicule particulaire de telle sorte que celui-ci soit au moins en partie enveloppé et dans lequel le composé de soin des textiles est pulvérulent et est présent au moins en partie dans l'enveloppe avec le saccharide ou l'enveloppe est revêtue après la solidification avec le composé de soin des textiles.
